# FASCICULE DE BREVET EUROPEEN

(11) **EP 0 511 114 B1**
(45) Date de publication et mention de la délivrance du brevet: **04.01.1995**
(21) Numéro de dépôt: 92401177.8
(22) Date de dépôt: 24.04.1992
(51) Int. Cl.: A63B 59/00

(54) **Raquette**
Schläger
Racket

(30) Priorité: 26.04.1991 FR 9105225
(43) Date de publication de la demande: 28.10.1992
(73) Titulaire: SASPLAS S.a.r.l., F-66400 Céret (FR)
(72) Inventeur: Sasse, Edward, F-66740 Montesquieu (FR)
(74) Mandataire: Ravina, Bernard

(56) Documents cités:
- EP-A- 0 134 369
- NL-A- 7 613 845
- US-A- 4 128 239

## Description

La présente invention est relative à une raquette du type de celles ayant un manche et une lame ovale pleine.
Elle concerne, plus précisément, une raquette d'un jeu à balle connu sous le nom de "PADDLE".

Une raquette de"PADDLE" est fabriquée, à l'heure actuelle, en contre-plaqué spécifique dont la densité est voisine de 0,5 gm/cm³ (origine : Argentine).
La lame de raquette est d'une épaisseur d'environ 1,2 cm et dotée de 80 trous circulaires dont le diamètre est d'environ 1 cm.

Les aléas de fabrication conduisent souvent à des produits d'une qualité variable.
Les paramètres déterminants pour avoir une raquette classique d'une bonne qualité sont répartis en trois stades :
- un stade concernant l'obtention même du contre-plaqué comme, par exemple, le choix, le séchage et le collage du bois,
- un stade d'usinage du contre-plaqué pour obtenir une raquette
- et enfin un stade de stockage des raquettes usinées. En effet, les réactions des raquettes fabriquées vis à vis de changements atmosphériques déterminent également, à tout moment, la qualité de la raquette.

L'usage d'une matière stable vis à vis de changements atmosphériques comme, par exemple, les résines synthétiques courantes (telles que les polyoléfines, les polyamides, les chlorures de polyvinyl (PVC), les acrylonitriles butadiene styrène (ABS) et les polycarbonates dont la densité varie de 0,9 à 1,4 g/cm³ environ pose deux problèmes :
1- un problème de densité et, par conséquent, de la masse finale de la raquette et,
2- un problème de propriétés mécaniques car les propriétés mécaniques de ces résines sont très différentes de celles du contre-plaqué.

En effet, la fabrication d'une raquette dont l'épaisseur et le nombre de trous sont identiques à ceux de la raquette traditionnelle de "PADDLE" conduit à une raquette dont la masse finale et la flexibilité sont plus importantes que celles de la dite raquette traditionnelle.

Augmenter le nombre de trous pour alléger la raquette conduit à une raquette encore plus flexible.
Augmenter le nombre de trous tout en augmentant l'épaisseur peut conduire à une raquette fragile (cassante) notamment dans le cas d'une frappe par erreur sur le chant de la raquette.

Pour ces raisons, le but de la présente invention est de proposer une raquette fabriquée à partir de résines synthétiques, telles que ci-avant désignées, tout en conservant la masse finale et les propriétés mécaniques de la dite raquette identiques à celles d'une raquette traditionnelle d'une bonne qualité.

Un autre but de la présente invention est de proposer une raquette dont les caractéristiques mécaniques sont préalablement connues et ne dépendent pas des aléas de fabrication.

Encore un autre but de la présente invention est de proposer une raquette d'une bonne qualité et dont le coût de fabrication est peu onéreux par rapport à celui d'une raquette traditionnelle.

Encore un autre but de la présente invention est de proposer une raquette dont les qualités mécaniques sont stables vis à vis des conditions atmosphériques, notamment l'humidité.

A cet effet, la raquette, faisant l'objet de la présente invention, est fabriquée en monobloc à partir d'une résine synthétique d'une densité allant de 0,9 à 1,4 gm/cm³.
La raquette a un manche d'une longueur (A′) et une lame ovale d'une épaisseur (D), d'un grand diamètre (A) et d'un petit diamètre (B), la longueur totale de la raquette étant (L) où ( $\text{L = A+A′}$ ), la lame ovale étant comprise entre deux surfaces de frappe (S1) et (S2) et ayant des trous servant à l'alléger et à minimiser sa résistance à l'air.

La raquette se caractérise essentiellement en ce que :
- l'épaisseur (D) est choisie de telle sorte que :
   - (A/D) =: 11 à 19 et,
   - (B/D) =: 9 à 16 et,
- les trous ont un diamètre de 0,8 à 1,2 cm, leur nombre (n) est choisi de telle sorte que la densité apparente d de la dite lame soit de 0,21 à 0,36 gm/cm³.

Selon une autre caractéristique, la densité apparente (d) et l'épaisseur (D) sont choisies de telle sorte que la densité de la surface ( $\text{ds = D X d}$ ) ait une valeur comprise entre 0,48 et 0,58 gm/cm².
Selon une autre caractéristique, les deux surfaces de frappe (S1) et (S2) sont deux surfaces planes parallèles et les dimensions de la lame sont :
- (A) =: 26 à 29 cm,
- (B) =: 23 à 26 cm, et
- (D) =: 1,5 à 2,5 cm.

La présente invention sera mieux comprise à la lecture de la description détaillée donnée, ci-après, et accompagnée par des dessins dans lesquels :
- la figure 1 est une vue de face de la raquette selon l'invention, les trous de la lame étant carrés,
- les figures 1A et 1B sont des vues en coupe selon A/A et B/B de la figure 1,
- la figure 2 est une vue de face partielle de la lame, les trous étant circulaires,
- la figure 3 est une vue de face partielle de la lame, les trous étant hexagonaux.

Les résines synthétiques utilisées pour la réalisation de la raquette, sujet de la présente invention, peuvent être des résines courantes telles que : les polyoléfines, les acrylonitriles butadien styrène (ABS), les polyamides, les chlorures de polyvinyl (PVC) et les polycarbonates.
Les caractéristiques de ces résines sont :

Il est bien évident que la densité pour une résine donnée peut changer en fonction de sa longueur de chaîne, ce qui entraîne des changements de ses propriétés mécaniques : lorsque la densité d'une résine donnée augmente la dureté et le module d'élasticité en flexion augmentent tandis que l'allongement à la rupture diminue.

Comme il a été signalé, plus avant, la fabrication d'une raquette à partir de ces résines, pour remplacer la raquette traditionnelle fabriquée en contre-plaqué pose deux problèmes : un problème de densité et un problème de flexibilité.

En effet, ces résines sont, en général, plus denses et plus flexibles que le contre-plaqué utilisé pour la fabrication d'une raquette traditionnelle.
La flexibilité désigne la déformation élastique par rapport à la force appliquée. Elle est donc inversement proportionnelle au module d'élasticité en flexion.

Selon l'invention, la densité, pour une résine donnée, est ajustable en effectuant un nombre (n) plus ou moins important de trous dans la dite lame de raquette, ceci conduit à une densité apparente (d) variable : augmentant le nombre de trous d'un diamètre donné conduit à une densité apparente moins importante et vice versa.

La flexibilité est ajustable en augmentant plus ou moins l'épaisseur (D) de la lame : augmentant la dite épaisseur rend la lame moins flexible.

Pour ajuster la flexibilité, le module d'élasticité en flexion de la résine et le nombre de trous à effectuer dans la lame sont, tous les deux, pris en considération ; une résine relativement peu flexible (module d'élasticité en flexion élevé) et un nombre de trous peu important conduisent à une lame peu flexible et vice versa.

A titre d'exemple, une résine comme les polyoléfines d'une densité de 0,9 gm/cm³ et dont le module d'élasticité en flexion est de 1200 MN/m² nécessite de :
- effectuer un nombre de trous (n) dans la lame rendant sa densité apparente 0,22 gm/cm³,
- rendre l'épaisseur (D) égale à 2,5 cm pour une lame ovale dont les diamètres (A) et (B) sont respectivement 27,5 cm et 24,5 cm.

Pour une résine comme les polycarbonates d'une densité de 1,2 gm/cm³ et dont le module d'élasticité en flexion est de 2400 MN/m², la densité apparente (d) à obtenir est 0,35 gm/cm³ et l'épaisseur (D) à respecter est 1,5 cm ; ceci pour une lame ayant la même forme et la même étendue, c'est-à-dire, une forme ovale dont (A) = 27,5 cm et (B) = 24,5cm.

Pour d'autres résines dont la densité se trouve entre 0,9 et 1,4 gm/cm³ et le module d'élasticité en flexion se trouve entre 1200 et 2400 MN/m², la densité apparente (d) à obtenir doit être siutée entre 0,22 et 0,35 gm/cm³ et l'épaisseur (D) entre 1,5 et 2,5 cm, ceci bien évidemment pour la même lame ovale dont le grand diamètre (A) = 27,5 cm et le petit diamètre (B) = 24,5 cm.
Dans tous les cas, le rapport (A/D) a toujours une valeur comprise entre 11 et 19 et le rapport (B/D) entre 9 et 16.

Nos expériences ont montré que le respect de ces deux conditions, à savoir, les rapports entre d'une part les diamètres de la lame (A) et (B) et d'autre part son épaisseur (D) et également les limites de la densité apparente (d), ce respect permet de fabriquer à partir des résines synthétiques courantes, une raquette dont les caractéristiques mécaniques ressemblent à une raquette traditionnelle de bonne qualité. Ces caractéristiques mécaniques se traduisent par des sensations identiques par l'utilisateur.

Il est à noter que pour une résine donnée, la densité peut être augmentée, comme il a été signalé ci-avant, en augmentant la longueur de chaîne, ceci conduit à augmenter parallèlement le module d'élasticité en flexion.
Cette densité peut être également augmentée, ou d'une manière générale ajustée, en incorporant dans la résine une charge comme, par exemple, des fibres de verre, des fibres minérales, des poudres minérales, ou des sphères expansées.
La variation de densité sera accompagnée par une variation parallèle du module d'élasticité.

Sur la figure 1 la raquette 1 a une lame de forme ovale 2 ayant un grand diamètre (A) et un petit diamètre (B), un manche 3 dont la longueur est (A′). La longueur totale de la raquette est (L) où ( $\text{L = A + A′}$ ).

L'épaisseur de la lame est (D) et celle du manche est (D′), (figures 1A et 1B).

Le manche 3 et la lame 2 sont fabriqués en une seule pièce par moulage, par exemple.

Sur la figure 1, le manche 3 est doté de trous de même que la lame 2 ; la lame et le manche ont la même structure nervurée, ceci est une forme de réalisation préférée, mais non-critique. En effet, le manche peut être, par exemple, réalisé en forme creuse.
Dans tous les cas le manche et la lame forment une seule pièce. Le manche sera habillé, de même que pour un manche de raquette de tennis, par un habillage (non-présenté) convenable. Cet habillage est connu en soi.
L'épaisseur du manche (D′) est, en général, supérieure à celle de la lame (D).
La lame présente deux surfaces de frappe (S1) et (S2). Ces deux surfaces sont de préférence parallèles.

Les trous effectués sur la lame peuvent avoir une forme carrée (en général rectangulaire), une forme circulaire ou une forme hexagonale, dans tous les cas, le diamètre de trous (circulaire, rectangulaire ou hexagonal) a, de préférence, une valeur entre 0,8 et 1,2 cm.
Cette valeur est choisie de telle sorte que sa limite inférieure 0,8 cm, permet une fabrication aisée et sa limite supérieure 1,2 cm, ne modifie pas le rebondissement de la balle sur la surface de frappe (S1) ou (S2).

Il est donc possible que le diamètre de trous ait une valeur inférieure à 0,8 cm sans que ceci modifie le rebondissement de la balle.

Les formes de trous présentées sont données à titre purement indicatif, en effet les trous peuvent avoir d'autres formes comme, par exemple, une forme triangulaire.

Les trous sont rangés, de préférence, en quinconce et leur forme est, de préférence, répétitive.
La forme répétitive, ici, est à comprendre comme une forme qui peut être répétée en continuité, sur une surface, sans laisser apparaître d'autres formes sur cette surface : les formes répétitives sont donc la forme carrée (ou d'une manière générale rectangulaire) la forme triangulaire et la forme hexagonale. Ceci permet d'avoir une surface dont les caractéristiques mécaniques sont identiques quelque soit la direction d'observation sur cette surface.

## Revendications

1. Raquette monobloc en résine synthétique d'une densité de 0,9 à 1,4 gm/cm³ ayant un manche d'une longueur (A′) et une lame ovale d'une épaisseur (D), d'un grand diamètre (A) et d'un petit diamètre (B), la longueur totale de la raquette étant (L) où ( $\text{L = A+A′}$ ), la lame ovale étant comprise entre deux surfaces de frappe (S1) et (S2) et ayant des trous servant à l'alléger et également à minimiser sa résistance à l'air;
- l'épaisseur (D) est choisie de telle sorte que :
(A/D) = 11 à 19 et,
(B/D) = 9 à 16 et,
- les trous ont un diamètre de 0,8 à 1,2 cm, leur nombre (n) est choisi de telle sorte que la densité apparente (d) de la dite lame soit comprise entre 0,21 et 0,36 gm/cm³.

2. Raquette selon la revendication 1 caractérisée en ce que la densité apparente (d) et l'épaisseur (D) sont choisies, de telle sorte que la densité de surface ( $\text{ds = DXd}$ ) ait une valeur comprise entre 0,48 et 0,58 gm/cm².

3. Raquette selon la revendication 1 et/ou la revendication 2 caractérisée en ce que :
(A) = 26 à 29 cm,
(B) = 23 à 26 cm,
(D) 1,5 à 2,5 cm.

4. Raquette selon la revendication 3 caractérisée en ce que les deux surfaces (S1) et (S2) sont parallèles.

5. Raquette selon la revendication 1 caractérisée en ce que les trous sont d'une forme répétitive.

6. Raquette selon la revendication 1 caractérisée en ce que les trous sont rangés en quinconce.

## Claims

1. A one-piece racket of synthetic resin of a density from 0.9 to 1.4 gm/cm³ having a handle of a length (A') and an oval head of a thickness (D), a large diameter (A) and a small diameter (B), the total length of the racket being (L) where ( $\text{L=A+A'}$ ), the oval head being comprised between two striking surfaces (S1) and (S2) and having holes serving to lighten it and also to minimise its air resistance;
- the thickness (D) is selected such that
(A/D) = 11 to 19 and,
(B/D) = 9 to 16 and,
- the holes having a diameter from 0.8 to 1.2 cm, their number (n) is selected such that the apparent density (d) of said head is comprised between 0.21 and 0.36 gm/cm³.

2. A racket according to claim 1 characterised in that the apparent density (d) and the thickness (D) are selected such that the surface density ( $\text{ds = DXd}$ ) has a value comprised between 0.48 and 0.58 gm/cm².

3. A racket according to claim 1 and/or claim 2 characterised in that:
(A) = 26 to 29 cm,
(B) = 23 to 26 cm,
(D) = 1.5 to 2.5 cm.

4. A racket according to claim 3 characterised in that the two surfaces (S1) and (S2) are parallel.

5. A racket according to claim 1 characterised in that the holes are of a repetitive shape.

6. A racket according to claim 1 characterised in that the holes are arranged in staggered rows.

## Patentansprüche

1. Schläger in einem Stück aus Kunstharz gegossen mit einer Dichte von 0,9 bis 1,4 gm/cm³, der einen Griff mit einer Länge (A') hat und einen ovalen Rahmen mit einer Dicke (D), mit einem großen Durchmesser (A) und einem kleinen Durchmesser (B), wobei die Gesamtlänge des Schlägers (L) oder ( $\text{L = A+A'}$ ) beträgt und der ovale Rahmen von zwei Schlagflächen, (S1) und (S2), eingefaßt ist, welche mit Löchern versehen sind, die den Schläger leichter und den Luftwiderstand so gering wie möglich machen sollen;
- die Dicke (D) wird so gewählt, daß:
(A/D) = 11 bis 19 und,
(B/D)= 9 bis 16 und,
- die Löcher haben einen Durchmesser von 0,8 bis 1,2 cm, ihre Anzahl (N) ist so gewählt, daß die Rohdichte (d) des besagten Rahmens zwischen 0,21 und 0,36 gm/cm³ beträgt.

2. Schläger nach Patentanspruch 1, dadurch gekennzeichnet, daß die Rohdichte (d) und die Dicke (D) so gewählt sind, daß die Oberflächendichte ( $\text{ds = DXd}$ ) einen Wert zwischen 0,48 und 0,58 gm/cm² aufweist.

3. Schläger nach Patentanspruch 1 und/oder Patentanspruch 2, dadurch gekennzeichnet, daß:
(A) = 26 bis 29 cm,
(B) = 23 bis 26 cm,
(D) = 1,5 bis 2,5 cm.

4. Schläger nach Patentanspruch 3, dadurch gekennzeichnet, daß die beiden Schlagflächen (S1) und (S2) parallel sind.

5. Schläger nach Patentanspruch 1, dadurch gekennzeichnet, daß die Form der Löcher sich wiederholt.

6. Schläger nach Patentanspruch 1, dadurch gekennzeichnet, daß die Löcher quinkunxförmig angeordnet sind.
